# EUROPÄISCHE PATENTSCHRIFT

(11) **EP 0 614 327 B1**
(45) Veröffentlichungstag und Bekanntmachung des Hinweises auf die Patenterteilung: **20.05.1998**
(21) Anmeldenummer: 94200503.4
(22) Anmeldetag: 28.02.1994
(51) Int. Cl.: H04R 9/02

(54) **Elektroakustischer Wandler mit einer Trennwand und einer Maskenwand**
Electroacoustic transducer having a partition wall and a mask wall
Transducteur électro-acoustique ayant une paroi de séparation et une paroi de masque

(30) Priorität: 04.03.1993 AT 419/93
(43) Veröffentlichungstag der Anmeldung: 07.09.1994
(73) Patentinhaber: Philips Electronics N.V., 5621 BA Eindhoven (NL)
(72) Erfinder: Frasl, Ewald, NL-5656 AA Eindhoven (NL)
(74) Vertreter: Cuppens, Hubertus Martinus Maria

(56) Entgegenhaltungen:
- DE-U- 8 311 907
- DE-U- 9 013 352
- FR-A- 2 490 438
- US-A- 5 181 253

## Beschreibung

Die Erfindung bezieht sich auf einen elektroakustischen Wandler mit einer Membran, die parallel zu einer Wandlerachse schwingungsfähig ausgebildet ist, und mit einer Trennwand, die der Membranhinterseite gegenüberliegt und im wesentlichen quer zur Wandlerachse verläuft und in der sie durchsetzende Trennwandöffnungen zur Bildung einer Verbindung zwischen einem zwischen der Membran und der einen Seite der Trennwand liegenden ersten Raum und einem an der anderen Seite der Trennwand liegenden zweiten Raum vorgesehen sind, wobei die Trennwandöffnungen einen dem ersten Raum angehörenden zentralen Durchgang in der Trennwand umgeben, und mit einer Maskenwand, die an eine der beiden Seiten der Trennwand angrenzend angeordnet ist und in der sie durchsetzende Maskenwandöffnungen zur Bildung einer Verbindung zwischen den beiden Räumen vorgesehen sind und die mittels einer in Umfangsrichtung in sich geschlossenen akustisch dichten Verbindung, die in, von der Wandlerachse ausgeshen radialen Richtungen außerhalb der Trennwandöffnungen und der Maskenwandöffnungen liegt, mit der Trennwand mechanisch fest verbunden ist, wobei zumindest eine der Öffnungen in einer von den beiden Wänden eine kleine Querschnittsfläche von höchstens 0,2 mm² aufweist und eine der in der anderen Wand vorgesehenen eine größere Querschnittsfläche aufweist und sich mit mindestens einer der eine kleine Querschnittsfläche aufweisenden Öffnungen in der einen Wand zur Bildung von mindestens einer Verbindung mit einer kleinen akustisch wirksamen Querschnittsfläche zwischen den beiden Räumen in Richtung der Wandlerachse überdeckt.

Ein solcher bei der Anmelderin bekannter elektroakustischer Wandler gemäß der vorstehend im ersten Absatz angeführten Gattung hat sich als Ergebnis einer bei der Anmelderin durchgeführten Entwicklung eines neuen elektroakustischen Wandlers ergeben und ist in den angemeldeten Europäischen Patentanmeldungen EP-A-0 615 398 und EP-A-0 616 483 beschrieben, beiden mit Prioritätsdatum 26 Februar 1993.

Bei dem bei der Anmelderin bekannten Wandler sind die Trennwand und die Maskenwand mit einer in einem peripheren Bereich der Maskenwand liegenden Klebeverbindung mechanisch fest und akustisch dicht miteinander verbunden. Die Klebeverbindung ist hierbei nur sehr dünn ausgebildet, so daß die beiden aneinander angrenzenden Wände, also die Trennwand und die Maskenwand des Wandlers, praktisch unmittelbar aneinander anliegen. Die Maskenwand ist dabei durch einen Flansch eines Topfes eines Magnetsystems des Wandlers gebildet, welcher Topf den durch den zentralen Durchgang in der Trennwand hindurchreichenden ersten Raum des Wandlers im Bereich der Wandlerhinterseite vollkommen dicht abschließt, so daß der teilweise zwischen der Membran und der einen Seite der Trennwand liegende erste Raum und der an der anderen Seite der Trennwand liegende zweite Raum des bekannten Wandlers nur über die akustisch wirksamen, durch die sich überdeckenden Öffnungen in der Trennwand und der Maskenwand gebildeten Verbindungen miteinander verbunden, sonst aber akustisch vollkommen voneinander getrennt sind. Hierbei bilden die beiden Räume je einen akustischen Kondensator und bildet jede durch zwei sich überdeckende Öffnungen in den beiden Wänden gebildete akustisch wirksame Verbindung eine akustische Induktivität und einen zu dieser Induktivität in Serie liegenden akustischen Widerstand, wobei von jeder Verbindung die Öffnung mit der kleineren Querschnittsfläche der wesentliche, die Größe der Induktivität und die Größe des Serien-Widerstandes bestimmende Teil der Verbindung ist. Die Größe des SerienWiderstandes ist dabei durch die Querschnittsfläche und auch durch die in Richtung der Wandlerachse verlaufende Länge einer Öffnung mit der kleineren Querschnittsfläche bestimmt. Die Länge einer solchen Öffnung ist aber aus Herstellbarkeitsgründen relativ begrenzt, so daß insgesamt nur ein relativ kleiner Widerstandswert eines solchen akustischen Serien-Widerstandes erhalten wird. Die beiden Räume in Kombination mit den akustisch wirksamen Verbindungen zwischen den beiden Räumen bilden zwei sogenannte Helmholtz-Resonatoren, deren Resonanzverhalten und damit deren Resonanzüberhöhungen durch die Kapazitätswerte der durch die Räume gebildeten akustischen Kondensatoren und durch die Induktivitätswerte und die Widerstandswerte der durch die Verbindungen gebildeten akustischen Induktivitäten und zu letzteren in Serie liegenden Widerstände bestimmt sind. Bei dem bei der Anmelderin bekannten Wandler hat sich nun gezeigt, daß als Folge der mit den Öffnungen mit einer kleinen Querschnittsfläche erzielbaren nur relativ kleinen Widerstandswerte der akustischen Serien-Widerstände die Helmholtz-Resonatoren eine relativ hohe Güte aufweisen und daher die Resonatoren nur wenig bedämpft sind, so daß ihre Resonanzüberhöhungen relativ stark ausgeprägt sind, was zu einem welligen Frequenzgang des Wandlers führt.

Die Erfindung hat sich zur Aufgabe gestellt, die vorstehend angeführten Schwierigkeiten zu beseitigen und einen elektroakustischen Wandler der eingangs im ersten Absatz angeführten Gattung mit einfachen Mitteln wirkungsvoll zu verbessern, um einen Wandler mit einem möglichst glatten Frequenzgang zu erhalten. Hierfür ist der Wandler gemäß der Erfindung dadurch gekennzeichnet, daß jede eine kleine Querschnittsfläche aufweisende Öffnung in einer von den beiden Wänden zwischen zwei zwischen den beiden Wänden vorgesehenen, von dem zentralen Durchgang in der Trennwand im wesentlichen je denselben Abstand aufweisenden Distanzteilen liegt und daß je zwei Distanzteile zusammen mit den beiden Wänden einen zwischen den beiden Wänden liegenden, kanalartigen Spalt definieren, der zu dem zentralen Durchgang in der Trennwand führt und einen akustischen Widerstand bildet. Durch diese erfindungsgemäßen Maßnahmen ist auf besonders einfache Weise zu jeder eine kleine Querschnittsfläche aufweisenden Öffnung ein sogenannter akustischer Nebenweg-Widerstand realisiert, der parallel zu der durch eine Öffnung mit kleiner Querschnittsfläche gebildeten akustischen Impedanz wirksam ist, so daß im Bereich jeder Öffnung mit kleiner Querschnittsfläche eine insgesamt kleinere akustische Impedanz erhalten ist. Dadurch wird aber vorteilhafterweise eine verringerte Güte und daher eine stärkere Bedämpfung der mit Hilfe der beiden Räume des Wandlers gebildeten Helmholtz-Resonatoren erreicht, was sich in einem guten glatten Frequenzgang des Wandlers niederschlägt. Hierbei ist als besonders vorteilhaft zu erwähnen, daß bei einem erfindungsgemäßen Wandler jeder akustisch wirksame kanalartige Spalt von den beiden zwischen den beiden Wänden liegenden Distanzteilen und den beiden Wänden ringsum begrenzt ist und eine relativ exakt definierte Länge bis zu dem Durchgang in der Trennwand aufweist, was hinsichtlich einer besonders genauen Festlegung des Widerstandswertes des durch einen solchen Spalt bestimmten akustischen Nebenweg-Widerstandes vorteilhaft ist.

Es kann erwähnt werden, daß es beispielsweise aus der US-A-4 027 116 bekannt ist, bei einem Wandler mit einer mit Öffnungen versehenen Trennwand und mit einer an diese Trennwand angrenzend angeordneten, ebenfalls mit Öffnungen versehenen Maskenwand die beiden Wände mit Abstand voneinander anzuordnen und in dem zwischen den beiden Wänden liegenden Raum eine akustische Dämpfungseinrichtung in Form von einem Filzring vorzusehen, der einen zusätzlichen akustischen Widerstand im Bereich jeder durch zwei sich überdeckende Öffnungen gebildeten Verbindung zwischen zwei durch die Trennwand und die Maskenwand voneinander getrennten Räumen des Wandlers bildet. Solche mit Filzmaterial gebildete zusätzliche akustische Widerstände sind aber hinsichtlich der Größe ihres Widerstandswertes schwierig zu beherrschen, weil diese Größe relativ stark abhängig von der Zusammensetzung, der Dichte und der Faserbeschaffenheit des Filzmaterials, von der Feuchtigkeit des Filzmaterials und von der Umgebungstemperatur des Filzmaterials ist. Demgegenüber ist der Widerstandswert eines auf erfindungsgemäße Weise durch einen kanalartigen Spalt gebildeten zusätzlichen akustischen Nebenweg-Widerstandes, dessen Spalthöhe durch genau bemeßbare Distanzteile und dessen Spaltlänge ebenso genau bestimmt ist, in seiner Größe sehr genau festlegbar, weil seine Größe durch die genau beherrschbaren Spaltdimensionen festgelegt ist.

Die Distanzteile können durch radial nach innen abstehende Distanzfahnen eines zwischen die Trennwand und die Maskenwand einlegbaren separaten Distanzringes gebildet sein. Als besonders vorteilhaft hat sich aber erwiesen, wenn jeder Distanzteil mit einer von den beiden Wänden einstückig ausgebildet ist. Dies ist hinsichtlich einer konstruktiv besonders einfachen Ausbildung vorteilhaft.

Als besonders vorteilhaft hat sich erwiesen, wenn jeder Distanzteil in Richtung der Wandlerachse eine Höhe zwischen 20 µm und 50 µm aufweist. Bei Untersuchungen hat sich ergeben, daß mit einer solchen Ausbildung besonders gute Ergebnisse erzielt werden.

Als sehr vorteilhaft hat sich auch erwiesen, wenn von den Öffnungen mit unterschiedlichen Querschnittsflächen jede Öffnung mit einer kleineren Querschnittsfläche einen kreisförmigen Querschnitt aufweist und der Durchmesser jeder solchen Öffnung mit einem kreisförmigen Querschnitt in ihrem akustisch wirksamen Querschnittsbereich kleiner als 0,3 mm ist. Solche Öffnungen bzw. Löcher mit kleinem Durchmesser sind sehr genau unter Einhaltung von vorgegebenen Abmessungen mit sehr geringen Toleranzen herstellbar, so daß mit solchen Offnungen genau festgelegte, durch das Verhältnis aus akustisch wirksamer Querschnittsfläche und Lange der Öffnung bestimmte akustische Induktivitätswerte und Widerstandswerte und damit genau definierte Einflüsse der mit Hilfe der Öffnungen gebildeten Verbindungen zwischen den beiden Räumen des Wandlers auf das akustische Verhalten des Wandlers erzielt werden.

Als besonders vorteilhaft hat sich erwiesen, wenn der Durchmesser jeder solchen Öffnung mit einem kreisförmigen Querschnitt in ihrem akustisch wirksamen Querschnittsbereich gleich 0,2 mm ist. Bei Untersuchungen hat sich ergeben, daß mit einer solchen Ausbildung besonders gute Ergebnisse erzielt werden.

Weiters hat sich als besonders vorteilhaft erwiesen, wenn jede solche Öffnung mit einem kreisförmigen Querschnitt in ihrer axialen Richtung eine konische Ausbildung aufweist. Dies ist im Hinblick auf eine genau definierte Festlegung der akustisch wirksamen Querschnittsfläche einer solchen Öffnung vorteilhaft, die auf den Bereich des kleinsten Durchmessers der Öffnung konzentriert ist. Weiters ist dies im Hinblick auf eine gute Herstellbarkeit einer solchen Öffnung in einem Kunststoffteil vorteilhaft, und zwar wegen der leichten Entformbarkeit.

Die Erfindung wird im folgenden anhand von einem in den Zeichnungen dargestellten Ausführungsbeispiel näher beschrieben, auf das die Erfindung jedoch nicht beschränkt sein soll. Die Fig. 1 zeigt in einem Querschnitt gemäß der Linie I-I in Fig. 2 in einem gegenüber der natürlichen Größe größeren Maßstab in etwas schematisierter Weise einen elektrodynamischen Wandler gemäß einem Ausführungsbeispiel der Erfindung, der als Hör- bzw. Sprechkapsel für Telefonieanwendungen ausgebildet ist und der eine Trennwand mit Öffnungen und eine Maskenwand mit Öffnungen aufweist, zwischen denen mit Hilfe von Distanzteilen gebildete, akustische NebenwegWiderstände bildende kanalartige Spalte vorgesehen sind. Die Fig. 2 zeigt in einem Schnitt gemäß der Linie II-II in Fig. 1 den Wandler gemäß Fig. 1. Die Fig. 3 zeigt in einem Querschnitt in einem gegenüber der Fig. 1 größeren Maßstab ein Detail von dem Wandler gemaß den Figuren 1 und 2, der in seiner Trennwand konisch ausgebildete Trennwandöffnungen aufweist.

In den Figuren 1 und 2 ist ein elektrodynamischer Wandler 1 dargestellt, der als Hör- bzw. Sprechkapsel ausgebildet ist. Der Wandler 1 weist eine im wesentlichen kreisringförmige bzw. hohlzylindrisch ausgebildete Halteeinrichtung 2 auf. Die Halteeinrichtung 2 weist eine kreisringförmige Außenwand 3 auf, die in ihrem einer Vorderseite des Wandlers 1 zugewandten Bereich mit einer Abstufung 4 versehen ist. Die Abstufung 4 bildet eine Haltezone, an der eine Membran 5 des Wandlers 1 mittels einer Klebeverbindung befestigt ist. Die Membran 5 weist einen zentralen Bereich 6 auf, der häufig auch als Dom bezeichnet wird. Weiters weist die Membran 5 einen peripheren Randbereich 7 auf, in dem hyperbolisch verlaufende Sicken vorgesehen sind, was in Fig. 1 aber nicht erkennbar ist. Mit dem freien Ende 8 des Randbereiches 7 ist die Membran 5 an der Abstufung 4 der Halteeinrichtung 2 durch Kleben befestigt. Die Membran 5 ist parallel zu einer Wandlerachse 9 hin- und hergehend schwingungsfähig ausgebildet und sie strahlt an der Membranvorderseite 10 im Betrieb hörbare Nutzschwingungen ab.

Im Übergangsbereich 11 zwischen dem Mittenbereich 6 und dem Randbereich 7 der Membran 5 ist mit der Membran 5 eine Schwingspule 12 mittels einer Klebeverbindung verbunden. Die Schwingspule 12 ragt hierbei mit ihrem von der Membranhinterseite 13 abgewandten Bereich 14 in einen Luftspalt 15 eines Magnetsystems 16 des Wandlers 1. Das Magnetsystem 16 weist einen Magneten 17 und eine Polplatte 18 sowie einen Topf 19 auf, der häufig auch als Außentopf bezeichnet wird. Zwischen der umfangsseitigen Begrenzungsfläche 20 der Polplatte 18 und dem Endbereich 21 des hohlzylindrischen Topfteiles 22, der durch den Bodenteil 23 des Topfes 19 abgeschlossen ist, liegt der Luftspalt 15, in dem sich der Bereich 14 der Schwingspule 12 befindet.

Bei dem vorliegenden Wandler 1 weist die Halteeinrichtung 2 eine von der Außenwand 3 in radialen Richtungen nach innen zu abstehende, im wesentlichen kreisringförmige Trennwand 24 auf, die hierbei der Membranhinterseite 13 der Membran 5 gegenüberliegt und quer zur Wandlerachse 9 verläuft. Die Trennwand 24 ist mit vier gleichmäßig je um 90° zueinander winkelversetzt angeordneten, die Trennwand 24 durchsetzenden, im wesentlichen eine schlitzförmige und relativ große Querschnittsfläche aufweisenden Trennwandöffnungen 25,26,27 und 28 versehen. Weiters ist die Trennwand 24 mit vier je um 90° zueinander winkelversetzt und je um 45° zu den schlitzförmigen Trennwandöffnungen 25,26,27 und 28 winkelversetzt angeordneten, ebenfalls die Trennwand 24 durchsetzenden, eine kreisförmige und relativ kleine Querschnittsfläche von etwa 0,1 mm² aufweisenden Trennwandöffnungen 29,30, 31 und 32 versehen. Die Trennwandöffnungen 25,26,27,28 bzw. 29,30,31,32 sind zur Bildung von akustisch wirksamen Verbindungen zwischen einem zwischen der Membran 5 und der einen Seite 33 der Trennwand 24 liegenden ersten Raum 34 und einem an der anderen Seite 35 der Trennwand 24 liegenden zweiten Raum 36 vorgesehen. Bei dem als Kapsel ausgebildeten elektrodynamischen Wandler 1 gemäß den Figuren 1 und 2 ist der zweite Raum 36 im Bereich der Hinterseite des Wandlers 1 abgeschlossen, worauf nachfolgend noch eingegangen ist. Beispielsweise können die schlitzförmigen Trennwandöffnungen 25,26,27 und 28 eine Länge von etwa 6 mm aufweisen. Als günstig hat sich erwiesen, wenn die kreisförmigen Trennwandöffnungen 29,30,31 und 32 mit einer kleineren Querschnittsfläche einen Durchmesser von kleiner als 0,3 mm und vorzugsweise von 0,2 mm aufweisen. Die kreisförmigen Trennwandöffnungen können aber auch einen Durchmesser von beispielsweise nur 50 oder 40 µm aufweisen. Beim vorliegenden Wandler 1 gemaß den Figuren 1 und 2 weisen die kreisförmigen Trennwandöffnungen 29,30,31 und 32 in ihrer axialen Richtung eine konische Ausbildung auf, wie dies aus Fig. 3 für die Trennwandöffung 30 ersichtlich ist. Die kreisringförmige Trennwand 24 umgibt einen in ihr vorgesehenen zentralen Durchgang 37, der dem ersten Raum 34 angehört.

Der Wandler 1 weist weiters eine an die Seite 35 der Trennwand 24 angrenzend angeordnete und hierbei mit nachfolgend noch beschriebenen Mitteln in einem geringen Abstand von der Trennwand 24 gehaltene Maskenwand 38 auf. Die Maskenwand 38 ist mit vier je um 90° zueinander winkelversetzt angeordneten, die Maskenwand 38 durchsetzenden, eine schlitzförmige und relativ große Querschnittsfläche aufweisenden Maskenwandöffnungen 39,40,41 und 42 versehen, die zur Bildung der akustisch wirksamen Verbindungen zwischen den beiden Räumen 34 und 36 vorgesehen sind. Beispielsweise können die schlitzförmigen Maskenwandöffnungen 39,40,41 und 42 eine Länge von etwa 5 mm und eine Breite von etwa 2,2 mm aufweisen.

Zum Erzielen von unterschiedlich großen akustisch wirksamen Querschnittsflächen der akustisch wirksamen Verbindungen zwischen den beiden Räumen 34 und 36, die durch die in Richtung der Wandlerachse 9 zur Überdeckung bringbaren Wandöffnungen 25,26,27,28 bzw. 29,30,31,32 und 39,40,41,42 in der Trennwand 24 und in der Maskenwand 38 gebildet sind, sind die Trennwand 24 und die Maskenwand 38 in zwei bezüglich der Wandlerachse 9 zueinander verdrehte Relativlagen bringbar und darin festhaltbar. Bei dem als Kapsel ausgebildeten Wandler 1 gemäß den Figuren 1 und 2 sind die Trennwand 24 und die Maskenwand 38 in eine solche Relativlage zueinander gebracht und darin festgehalten, daß sich die kreisförmigen Trennwandöffnungen 29,30,31 und 32 mit einer kleinen Querschnittsfläche mit den schlitzförmigen Maskenwandöffnungen 39,40,41 und 42 mit einer größeren Querschnittsfläche überdecken. Auf diese Weise ist im Bereich von jeweils zwei sich überdeckenden Öffnungen eine kleine akustisch wirksame Querschnittsfläche der jeweiligen Verbindung zwischen den beiden Räumen 34 und 36 erzielt, die durch die Querschnittsfläche der kreisförmigen Trennwandöffnungen 29,30,31 und 32 exakt festgelegt ist und die für die Realisierung eines als Kapsel ausgebildeten Wandlers und der für eine solche Kapsel gewünschten Frequenzcharakteristik erforderlich ist.

Wie aus den Figuren 1 und 2 ersichtlich ist, weist bei dem Wandler 1 der Topf 19 des Magnetsystems 16 einen quer zur Wandlerachse 9 verlaufenden Flansch 38 auf, mit dem der Topf 19 zur Befestigung des gesamten Magnetsystems 16 an der Trennwand 24 festgeklebt ist, und zwar entlang einer in Umfangsrichtung in sich geschlossenen, im wesentlichen kreisringförmigen, im äußeren Bereich des Flansches 38 befindlichen Klebeverbindung 43, deren innere Begrenzung 44 in Fig. 2 mit einer strichpunktierten Linie schematisch angedeutet ist. Eine solche Klebeverbindung 43 weist in der Praxis selbstverständlich eine Begrenzung 44 auf, die keinen solchen exakt kreisförmigen Verlauf hat. Der mit seinem Flansch 38 über die Klebeverbindung 43 an der Trennwand 24 befestigte Topf 19 dient bei dem Wandler 1 zusätzlich auch noch zum akustischen Abschließen des sich über den zentralen Durchgang 37 in der Trennwand 24 erstreckenden ersten Raumes 34 des Wandlers 1.

Der Flansch 38 des Topfes 19 des Magnetsystems 16 bildet nicht nur einen Befestigungsteil zum Befestigen des Magnetsystems 16 an der Halteeinrichtung 2, sondern auf besonders einfache und sehr vorteilhafte Weise zusätzlich auch noch die Maskenwand 38 des Wandlers 1. Auf diese Weise ist erreicht, daß die Maskenwand 38 des Wandlers 1 nicht durch einen separaten Bauteil, sondern durch einen Bestandteil eines ohnehin vorhandenen Bauteiles des Wandlers 1, nämlich durch den Flansch 38 des Topfes 19 des Magnetsystems 16 des Wandlers 1, gebildet ist. Dies ist hinsichtlich niedriger Bauteilkosten und insbesondere hinsichtlich von möglichst wenigen Montageschritten und möglichst geringen Montagekosten von Vorteil. Möglichst geringe Montageschritte und Montagekosten sind bei einer Massenproduktion eines solchen elektrodynamischen Wandlers 1 von großer Bedeutung, weil dadurch mit einer einfacher aufgebauten Montagestraße das Auslangen gefunden wird. Auch werden durch die als Flansch des Topfes ausgebildete Maskenwand keine additionellen Toleranzeinflüsse verursacht, was hinsichtlich einer guten Reproduzierbarkeit des akustischen Verhaltens des Wandlers 1 vorteilhaft ist.

Wie bereits vorstehend erwähnt, ist bei dem als Hör- bzw. Sprechkapsel für Telekommunikationsanwendungen, insbesondere Telefonieanwendungen, ausgebildeten Wandler 1 gemäß den Figuren 1 und 2 der zweite Raum 36 an der anderen Seite 35 der Trennwand 24 abgeschlossen ausgebildet. Zum Abschließen des zweiten Raumes 36 ist hierfür ein Abschlußteil 45 vorgesehen, der plattenförmig ausgebildet ist. Der Abschlußteil 45 ist mit einem Durchbruch 46 versehen, der im vorliegenden Fall einen kreisförmigen Querschnitt aufweist und mit dem der Abschlußteil 45 mit akustisch dichter Passung auf die Außenumfangsfläche 47 des Topfes 19 des Magnetsystems 16 aufgesetzt ist. Der Abschlußteil 45 weist einen den Durchbruch 46 umgebenden Randbereich 48 auf, mit dem der Abschlußteil 45 mit der Außenwand 3 der Halteeinrichtung 2 akustisch dicht und mechanisch fest verbunden ist. Die Halteeinrichtung 2 bzw. deren Außenwand 3 bildet somit beim vorliegenden Wandler 1 einen Raumbegrenzungsteil zum Begrenzen des zweiten Raumes 36. Die Halteeinrichtung 2 und der Abschlußteil 45 bestehen hierbei aus demselben Kunststoffmaterial und sind durch eine Ultraschallschweißverbindung mechanisch fest miteinander verbunden. Im Bereich des Durchbruches 46 ist der Abschlußteil 45 auf besonders einfache Weise nur mittels mechanischer Preßpassung mit dem Topf 19 des Magnetsystems 16 an dessen Außenumfangsfläche 47 verbunden.

Bei dem Wandler 1 gemäß der Erfindung können die Trennwand 24 und die Maskenwand 38 sich auch in einer anderen Relativlage zueinander befinden als dies in den Figuren 1 und 2 dargestellt ist. Bei dem Wandler 1 gemäß den Figuren 1 und 2 können die Trennwand 24 und die Maskenwand 38, also der Flansch 38 des Topfes 19 des Magnetsystems 16, sich in einer Relativlage zueinander befinden, bei der sich die schlitzförmigen Trennwandöffnungen 25, 26, 27 und 28 mit den schlitzförmigen Maskenwandöffnungen 39, 40, 41 und 42 überdecken. Auf diese Weise ist im Bereich von jeweils zwei sich überdeckenden Öffnungen eine große akustisch wirksame Querschnittstläche der jeweiligen akustisch wirksamen Verbindung zwischen den beiden Räumen 34 und 36 erzielt, die durch die Querschnittsfläche der Maskenwandöffnungen 39, 40, 41 und 42 exakt festgelegt ist und die für die Realisierung eines als Lautsprecher ausgebildeten Wandlers und der für einen solchen Lautsprecher gewünschten Frequenzcharakteristik erforderlich ist. Bei einer Ausbildung eines solchen Wandlers 1 als Lautsprecher ist aber dann der zweite Raum 36 offen ausgebildet, was durch Weglassen des Abschlußteiles 45 erreicht wird.

Bei dem erfindungsgemäßen Wandler 1 gemäß den Figuren 1 und 2 ist auf besonders einfache Weise erreicht, daß der Abschlußteil 45 des Wandlers 1 bezüglich der Wandlerachse 9 innerhalb des axialen Niveaubereiches des Magnetsystems 16 des Wandlers 1 liegt, also in Richtung der Wandlerachse 9 keinen zusätzlichen Raumbedarf in Anspruch nimmt. Auf diese Weise ist eine besonders geringe Bauhöhe des Wandlers 1 in Richtung von dessen Wandlerachse 9 erreicht, so daß sich ein solcher Wandler 1 auch zum Einbau in besonders flach ausgebildete Telekommunikationsgeräte eignet.

Bei dem erfindungsgemäßen Wandler 1 gemäß den Figuren 1, 2 und 3 liegt - in Richtung der Wandlerachse 9 gesehen - jede eine kleine Querschnittsfläche aufweisende Trennwandöffnung 29,30,31,32 in der Trennwand 24 zwischen zwei zwischen der Trennwand 24 und der Maskenwand 38 vorgesehenen, von dem zentralen Durchgang 37 in der Trennwand 24 im wesentlichen je denselben Abstand aufweisenden Distanzteilen 49,50 bzw. 51,52 bzw. 53,54 bzw. 55,56, die die Trennwand 24 und die Maskenwand 38 in einem geringen Abstand voneinander halten. Je zwei Distanzteile 49,50 bzw. 51,52 bzw. 53,54 bzw. 55,56 begrenzen einen zwischen der Trennwand 24 und der Maskenwand 38 liegenden, ringsum begrenzten, zu dem Durchgang 37 in der Trennwand 24 führenden, einen akustischen Widerstand bildenden kanalartigen Spalt 57,58,59, 60. Jeder der Distanzteile 49,50,51,52,53,54,55,56 ist mit der Trennwand 24 einstückig ausgebildet. Die Distanzteile werden bei der Herstellung der Halteeinrichtung 2, von der die Trennwand 24 einen integralen Bestandteil bildet, auf einfache Weise und praktisch ohne zusätzliche Maßnahmen erhalten, nämlich bei dem zur Herstellung der Halteeinrichtung 2 stattfindenden Spritzgußvorgang. Jeder der Distanzteile 49 bis 56 weist bei dem vorliegenden Wandler 1 gemaß den Figuren 1 bis 3 in Richtung der Wandlerachse 9 eine Höhe von etwa 50 µm auf. Es sei erwähnt, daß in Fig. 3 die Höhe des Distanzteiles 58 größer dargestellt ist, als dies in Relation zu den anderen dargestellten Teilen seiner tatsächlichen natürlichen Größe entspricht, um die Deutlichkeit der Zeichnung zu erhöhen. In Draufsicht auf die Distanzteile 49 bis 56 in Richtung der Wandlerachse 9 weisen die Distanzteile 49 bis 56 einen rechteckigen Querschnitt auf. Wie aus Fig. 2 ersichtlich ist, liegen die Distanzteile 49 bis 56 je im Bereich eines Endes einer schlitzförmigen Maskenwandöffnung 39,40,41,42, was dahingehend vorteilhaft ist, daß auf diese Weise die Distanzteile 49 bis 56 zusätzlich Barrieren für den Kleber bilden, mit dem die Maskenwand 38 mit der Trennwand 24 entlang der Klebeverbindung 43 mechanisch und akustisch dicht verbunden wird.

Durch das Vorsehen der paarweise zusammengehörigen Distanzteile 49, 50 bzw. 51, 52 bzw. 53, 54 bzw. 55, 56, wobei in Draufsicht auf den Wandler 1 in Richtung der Wandlerachse 9 zwischen jedem Paar von Distanzteilen 49 bis 56 eine Trennwandöffnung 29, 30, 31, 32 mit einer kleinen Querschnittsfläche liegt, ist auf besonders einfache Weise erreicht, daß zu jeder eine kleine Querschnittsfläche aufweisenden Öffnung 29, 30, 31, 32 ein sogenannter akustischer Nebenweg-Widerstand realisiert ist, und zwar durch den jeweils von zwei Distanzteilen 49, 50 bzw. 51, 52 bzw. 53, 54 bzw. 55, 56 und der Trennwand 24 und der Maskenwand 38 begrenzten kanalartigen Spalt 57, 58, 59, 60, der zusätzlich und parallel zu der durch eine Öffnung 29, 30, 31, 32 mit kleiner Querschnittsfläche gebildeten akustischen Impedanz wirksam ist, so daß im Bereich jeder Öffnung 29, 30, 31, 32 mit kleiner Querschnittsfläche eine insgesamt kleinere akustische Impedanz erhalten ist. Dadurch wird aber vorteilhafterweise eine verringerte Güte und daher eine stärkere Bedämpfung der mit Hilfe der beiden Räume 34 und 36 des Wandlers 1 gebildeten Helmholtz-Resonatoren erhalten, wodurch ein guter glatter Frequenzgang des Wandlers 1 erreicht ist. Als besonders vorteilhaft ist hierbei zu erwähnen, daß die Realisierung der als akustische Nebenweg-Widerstände wirksamen kanalartigen Spalte 57, 58, 59, 60 auf besonders einfache Weise unter Ausnützung der aneinander angrenzend angeordneten Wände 24 und 38 und nur durch zusätzliches Vorsehen der Distanzteile 49 bis 56 gelöst ist. Weiters ist als besonders vorteilhaft zu erwähnen, daß bei dem Wandler 1 jeder akustisch wirksame kanalartige Spalt 57, 58, 59, 60 von jeweils zwei zwischen den beiden Wänden 24 und 38 liegenden Distanzteilen 49, 50 bzw. 51, 52 bzw. 53, 54 bzw. 55, 56 und den beiden Wänden 24 und 38 ringsum auf besonders exakte Weise begrenzt ist und eine relativ exakt definierte Länge bis zu dem zentralen Durchgang 37 in der Trennwand 24 aufweist, was hinsichtlich einer besonders genauen Festlegung des Widerstandswertes des durch einen solchen kanalartigen Spalt 57, 58, 59, 60 bestimmten akustischen Nebenweg-Widerstandes vorteilhaft ist.

Bei einem Wandler gemäß dem vorstehend beschriebenen Ausführungsbeispiel können jeweils ein Distanzteil und eine Öffnung mit kleiner Querschnittsfläche mehrfach abwechselnd aufeinanderfolgend vorgesehen sein. Die Distanzteile 49 bis 56 können in Draufsicht in Richtung der Wandlerachse 9 auch eine von einer Rechteckform abweichende Querschnittsform aufweisen und beispielsweise trapezförmig, dreieckförmig, ovalförmig oder auch andersförmig ausgebildet sein. Auch kann die Höhe der Distanzteile 49 bis 56 in Richtung der Wandlerachse 9 einen anderen Wert als 50 µm aufweisen, beispielsweise können die Distanzteile 49 bis 56 auch nur 20 µm, aber auch 100 µm hoch ausgebildet sein. Bei einem solchen Wandler 1 können auch mehr als vier Paare von Distanzteilen vorgesehen sein, wobei ebenfalls zwischen jedem Distanzteilpaar eine Trennwandöffnung mit einer kleinen Querschnittsfläche vorgesehen ist. Bei einem solchen Wandler 1 können die Distanzteile 49 bis 56 auch bis zu dem Durchgang 37 in der Trennwand 24 heranreichen.

Die Erfindung ist auf den Wandler gemäß dem vorstehend beschriebenen Ausführungsbeispiel nicht beschränkt. Beispielsweise kann der als Maskenwand vorgesehene Flansch des Topfes eines wie bei dem beschriebenen Wandler vorgesehenen Kerntopf-Magnetsystems auch an der der Membran zugewandten Seite einer Trennwand einer solchen Halteeinrichtung anliegen. Auch kann ein anderes Magnetsystem als ein Topfkern-Magnetsystem bei einem erfindungsgemäßen Wandler zum Einsatz kommen, beispielsweise ein Ringkern-Magnetsystem. Auch können beispielsweise in der Trennwand mehr als zwei unterschiedliche Arten von Trennwandöffnungen vorgesehen sein, die mit beispielsweise mehr als einer Art von Maskenwandöffnungen in einer durch einen Flansch gebildeten Maskenwand in verschiedenen Relativlagen der Trennwand und der Maskenwand zueinander zur Überdeckung bringbar sind. Auch können, anstelle in einem Bereich der Trennwand nur eine Trennwandöffnung mit einem kreisförmigen Querschnitt mit kleinem Durchmesser vorzusehen, auch zwei oder mehr solche Öffnungen mit kreisförmigem Querschnitt mit noch kleineren Durchmessern vorgesehen sein, die dann jeweils zwischen zwei Distanzteilen liegen. Auch können solche Öffnungen mit einem kreisförmigen Querschnitt in axialer Richtung anstelle einer konischen Ausbildung auch eine zylinderförmige Ausbildung aufweisen. Auch können die zur Bildung je einer akustisch wirksamen Verbindung vorgesehenen Öffnungen mit einer kleineren Querschnittsfläche in einer Maskenwand eines Wandlers und die mit diesen Öffnungen in der Maskenwand zur Überdeckung bringbaren, ebenfalls zur Bildung je einer akustisch wirksamen Verbindung vorgesehenen Öffnungen mit einer größeren Querschnittsfläche in einer Trennwand eines Wandlers vorgesehen sein, die mit Hilfe von Distanzteilen in geringem Abstand von der Maskenwand gehalten ist. Die erfindungsgemäßen Maßnahmen sind auch bei einem Wandler anwendbar, bei dem die Trennwand und die Maskenwand nur in eine Relativlage zueinander gebracht und darin festgehalten werden.

## Patentansprüche

1. Elektroakustischer Wandler (1) mit einer Membran (5), die parallel zu einer Wandlerachse (9) schwingungsfähig ausgebildet ist, und mit einer Trennwand (24), die der Membranhinterseite (13) gegenüberliegt und im wesentlichen quer zur Wandlerachse (9) verläuft und in der sie durchsetzende Trennwandöffnungen (25, 26, 27, 28, 29, 30, 31, 32) zur Bildung einer Verbindung zwischen einem zwischen der Membran (5) und der einen Seite (33) der Trennwand (24) liegenden ersten Raum (34) und einem an der anderen Seite (35) der Trennwand (24) liegenden zweiten Raum (36) vorgesehen sind, wobei die Trennwandöffnungen einen dem ersten Raum (34) angehörenden zentralen Durchgang (37) in der Trennwand (24) umgeben, und mit einer Maskenwand (38), die an eine (35) der beiden Seiten (33, 35) der Trennwand (24) angrenzend angeordnet ist und in der sie durchsetzende Maskenwandöffnungen (39, 40, 41, 42) zur Bildung einer Verbindung zwischen den beiden Räumen (34, 36) vorgesehen sind und die mittels einer in Umfangsrichtung in sich geschlossenen akustisch dichten Verbindung (43), die in, von der Wandlerachse(s) aus gesehen, radialen Richtungen außerhalb der Trennwandöffnungen (25, 26, 27, 28, 29, 30, 31, 32) und der Maskenwandöffnungen (39, 40, 41,42) liegt, mit der Trennwand (24) mechanisch fest verbunden ist, wobei zumindest eine der Öffnungen (29, 30, 31, 32) in einer (24) von den beiden Wänden (24, 38) eine kleine Querschnittsfläche von höchstens 0,2 mm² aufweist und eine der in der anderen Wand (38) vorgesehenen Öffnungen (39, 40, 41, 42) eine größere Querschnittsfläche aufweist und sich mit mindestens einer der eine kleine Querschnittsfläche aufweisenden Öffnungen (29, 30, 31, 32) in der einen Wand (24) zur Bildung mindestens einer Verbindung mit einer kleinen akustisch wirksamen Querschnittsfläche zwischen den beiden Räumen (34, 36) in Richtung der Wandlerachse (9) überdeckt, dadurch gekennzeichnet, daß jede eine kleine Querschnittsfläche aufweisende Öffnung (29, 30, 31, 32) in einer (24) von den beiden Wänden (24, 38) zwischen zwei zwischen den beiden Wänden (24, 38) vorgesehenen, von dem zentralen Durchgang (37) in der Trennwand (24) im wesentlichen je denselben Abstand aufweisenden Distanzteilen (49, 50, 51, 52, 53, 54, 55, 56) liegt und daß je zwei Distanzteile (49, 50; 51, 52; 52, 53; 54, 55) zusammen mit den beiden Wänden (24, 38) einen zwischen den beiden Wänden (24, 38) liegenden kanalartigen Spalt (57, 58, 59, 60) definieren, der zu dem zentralen Durchgang (37) in der Trennwand (24) führt und einen akustischen Widerstand bildet.

2. Wandler (1) nach Anspruch 1, dadurch gekennzeichnet, daß jeder Distanzteil (49, 50, 51, 52, 53, 54, 55, 56) mit einer (24) von den beiden Wänden (24, 38) einstückig ausgebildet ist.

3. Wandler (1) nach Anspruch 1 oder 2, dadurch gekennzeichnet, daß jeder Distanzteil (49, 50, 51, 52, 53, 54, 55, 56) in Richtung der Wandlerachse (9) eine Höhe zwischen 20 µm und 50 µm aufweist.

4. Wandler (1) nach Anspruch 1, 2 oder 3, dadurch gekennzeichnet, daß jede Öffnung (29, 30, 31, 32) mit einer kleinen Querschnittsfläche einen kreisförmigen Querschnitt aufweist und daß der Durchmesser jeder solchen Öffnung (29, 30, 31, 32) mit einem kreisförmigen Querschnitt in ihrem akustisch wirksamen Querschnittsbereich kleiner als 0,3 mm ist.

5. Wandler (1) nach Anspruch 4, dadurch gekennzeichnet, daß der Durchmesser jeder solchen Öffnung (29, 30, 31, 32) mit einem kreisförmigen Querschnitt in ihrem akustisch wirksamen Querschnittsbereich gleich 0,2 mm ist.

6. Wandler (1) nach Anspruch 4 oder 5, dadurch gekennzeichnet, daß jede solche Öffnung (29, 30, 31, 32) mit einem kreisförmigen Querschnitt in ihrer axialen Richtung eine konische Ausbildung aufweist.

## Claims

1. An electroacoustic transducer (1) having a diaphragm (5) constructed to be capable of vibration parallel to a transducer axis (9), which transducer has a partition wall (24) facing the back (13) of the diaphragm, which partition wall substantially extends transversely to the transducer axis (9) and is traversed by partition openings (25, 26, 27, 28, 29, 30, 31, 32) to form a passage between a first space (34) situated between the diaphragm (5) and one side (33) of the partition wall (24) and a second space (36) situated at the other side (35) of the partition wall (36), the partition wall openings surrounding a central passage (37) in the partition wall (24), which central passage belongs to the first space (34), and has a mask wall (38) arranged adjacent one of the two sides (33, 35) of the partition wall (24) and traversed by mask-wall openings (39, 40, 41, 42) to form a passage between the two spaces (34, 36), which mask wall is connected in a mechanically rigid manner to the partition wall (24) by means of a circumferentially closed acoustically sealed joint (43) which, viewed from the transducer axis (9), is situated radially beyond the partition openings (25, 26, 27, 28, 29, 30, 31, 32) and the mask openings (39, 40, 41, 42), at least one of the openings (29, 30, 31, 32) in one (24) of the two walls (24, 28) having a small cross-sectional area of at the most 0.2 mm² and one of the openings (39, 40, 41, 42) in the other wall (38) having a larger cross-sectional area and being coincident with at least one of the openings (29, 30, 31, 32) of small cross-sectional area in the one wall (24) to form at least one passage having a small acoustically active cross-sectional area between the two spaces (34, 36) in the direction of the transducer axis (9), characterized in that each opening (29, 30, 31, 32) of small cross-sectional area in one of the two walls (24, 38) is situated between two spacer elements (49, 50, 51, 52, 53, 54, 55, 56) arranged between the two walls (24, 38) and having substantially the same distance from the central passage (37) in the partition wall (24), and each time two spacer elements (49, 50; 51, 52; 52,53; 54, 55) together with the two walls (24, 38) bound a duct-like gap (57, 58, 59, 60) situated between the two walls (24, 38) and leading to the central passage (37) in the partition wall (24) to form an acoustic resistance.

2. A transducer (1) as claimed in Claim 1, characterized in that each spacer element (49, 50, 51, 52, 53, 54, 55, 56) is integral with one (24) of the two walls (24, 38).

3. A transducer (1) as claimed in Claim 1 or 2, characterized in that each spacer element (49, 50, 51, 52, 53, 54, 55, 56) has a height of between 20 µm and 50 µm in the direction of the transducer axis (9).

4. A transducer (1) as claimed in Claim 1, 2 or 3, characterized in that each opening (29, 30, 31, 32) having a small cross-sectional area is of circular cross-section, and the diameter of each such opening (29, 30, 31, 32) of circular cross-section is smaller than 0.3 mm in its acoustically active cross-sectional area.

5. A transducer (1) as claimed in Claim 4, characterized in that the diameter of each such opening (29, 30, 31, 32) of circular cross-section is 0.2 mm in its acoustically active cross-sectional area.

6. A transducer (1) as claimed in Claim 4 or 5, characterized in that each such opening (29, 30, 31, 32) of circular cross-section has a conical shape in its axial direction.

## Revendications

1. Transducteur électro-acoustique (1) avec une membrane (5) qui est de conception vibrante parallèlement à un axe du transducteur (9) et avec une paroi de séparation (24) qui est opposée à la face postérieure de la membrane (13) et s'étend de manière essentiellement perpendiculaire à l'axe du transducteur (9) et dans laquelle sont prévues des ouvertures de paroi de séparation (25, 26, 27, 28, 29, 30, 31, 32) qui la traversent pour former une jonction entre un premier espace (34) situé entre la membrane (5) et l'un des côtés (33) de la paroi de séparation (24) et un deuxième espace (36) situé de l'autre côté (35) de la paroi de séparation (24), les ouvertures de paroi de séparation entourant un passage central (37) de la paroi de séparation (24) et faisant partie du premier espace et avec une paroi de masque (38) qui est disposée de manière adjacente à l'un (35) des deux côtés (33, 35) de la paroi de séparation (24) et dans laquelle sont prévues des ouvertures de paroi de masque (39, 40, 41, 42) la traversant en vue de la formation d'une jonction entre les deux espaces (34, 36) et qui est fixée de manière mécaniquement rigide à la paroi de séparation (24) à l'aide d'une jonction (43) acoustiquement étanche fermée en direction périphérique qui se situe en dehors des ouvertures de paroi de séparation (25, 26, 27, 28, 29, 30, 31, 32) et des ouvertures de paroi de masque (39, 40, 41, 42) en direction radiale vue à partir de l'axe du transducteur, au moins une des ouvertures (29, 30, 31, 32) dans l'une (24) des deux parois (24, 38) présentant une petite surface de section de 0,2 mm² au plus et l'une des ouvertures (39, 40, 41, 42) prévues dans l'autre paroi (38) présentant une surface de section supérieure et recouvrant au moins l'une des ouvertures (29, 30, 31, 32) présentant une petite surface de section dans l'une des parois (24) pour la formation d'au moins une jonction avec une petite surface de section acoustiquement active entre les deux espaces (34, 36) dans la direction de l'axe du transducteur (9), caractérisé en ce que chaque ouverture (29, 30, 31, 32) présentant une petite surface de section dans l'une (24) des deux parois (24, 38) se situe entre deux pièces d'écartement (49, 50, 51, 52, 53, 54, 55, 56) prévues entre les deux parois (24, 38) et présentant chacune essentiellement la même distance par rapport à l'ouverture centrale (37) dans la paroi de séparation (24) et en ce que deux pièces d'écartement (49, 50; 51, 52; 52, 53; 54, 55) définissent avec les deux parois (24, 38) une fente (57, 58, 59, 60) en forme de canal disposée entre les deux parois (24, 38), laquelle mène vers l'ouverture centrale (37) dans la paroi de séparation (24) et forme une résistance acoustique.

2. Transducteur (1) selon la revendication 1, caractérisé en ce que chaque pièce d'écartement (49, 50, 51, 52, 53, 54, 55, 56) est formée en une seule pièce avec une (24) des deux parois (24, 38).

3. Transducteur (1) selon l'une des revendications 1 ou 2, caractérisé en ce que chaque pièce d'écartement (49, 50, 51, 52, 53, 54, 55, 56) présente une hauteur de l'ordre de 20 µm et 50 µm en direction de l'axe du transducteur (9).

4. Transducteur (1) selon l'une des revendications 1, 2 ou 3, caractérisé en ce que chaque ouverture (29, 30, 31, 32) présentant une petite surface de section possède une section circulaire et que le diamètre de chacune de ces ouvertures (29, 30, 31, 32) avec une section circulaire dans sa zone de section acoustiquement active est inférieur à 0,3 mm.

5. Transducteur (1) selon la revendication 4, caractérisé en ce que le diamètre de chaque ouverture (29, 30, 31, 32) avec une section circulaire est égal 0,2 mm dans sa zone de section acoustiquement active.

6. Transducteur (1) selon l'une des revendications 4 ou 5, caractérisé en ce que chaque ouverture (29, 30, 31, 32) avec une section circulaire présente dans sa direction axiale une conception conique.
